# EUROPÄISCHE PATENTSCHRIFT

(11) **EP 2 568 131 B1**
(45) Veröffentlichungstag und Bekanntmachung des Hinweises auf die Patenterteilung: **24.09.2014**
(21) Anmeldenummer: 12179334.3
(22) Anmeldetag: 06.08.2012
(51) Int. Cl.: F01L 13/00

(54) **Kulisse für einen hubvariablen Ventiltrieb**
Splitter for a variable stroke valve gear
Coulisse pour une commande de soupape à levée variable

(30) Priorität: 07.09.2011 DE 102011082227
(43) Veröffentlichungstag der Anmeldung: 13.03.2013
(73) Patentinhaber: Bayerische Motoren Werke Aktiengesellschaft, 80809 München (DE)
(72) Erfinder: Meyer, Johannes, 85757 Karlsfeld (DE)

(56) Entgegenhaltungen:
- EP-A1- 1 801 368
- WO-A1-2004/001198
- WO-A1-2004/088099
- DE-A1- 10 140 635
- DE-A1- 10 235 400
- DE-A1-102008 047 480

## Beschreibung

Die Erfindung betrifft eine Kulisse für einen hubvariablen Ventiltrieb in einem Zylinderkopf einer Brennkraftmaschine mit den Merkmalen aus dem Patentanspruch 1 und ein Verfahren zur Montage einer Kulisse gemäß den Merkmalen nach dem Patentanspruch 6.

Ein gattungsgemäßer hubvariabler Ventiltrieb in einem Zylinderkopf einer Brennkraftmaschine ist beispielsweise aus der deutschen Offenlegungsschrift DE 102 35 400 A1 bekannt. In dieser Offenlegungsschrift ist ein Zylinderkopf für eine Brennkraftmaschine mit einem hubvariablen Ventiltrieb beschrieben, mit einem Schwenkhebel, der einerseits mit einem Rollenelement mit einem Schwingdrehpunkt auf einer Kulissenbahn einer Kulisse und andererseits mit einer Steuerbahn auf einem Zwischenelement zu einem Gaswechselventil spielfrei abgestützt ist. Hierbei ist der Schwenkhebel zur Hubeinstellung zwischen den Abstützpunkten einerseits von einem Nocken einer Nockenwelle entgegen einer Kraft einer Feder gesteuert schwenkbar und andererseits der Schwingdrehpunkt von einer Verstelleinrichtung zur Hubhöhenverstellung parallel zur Kulissenbahn gesteuert verschiebbar. Erfindungsgemäß ist die Kulisse am Zylinderkopf angeordnet, wodurch für den hubvariablen Ventiltrieb eine höchste Steifigkeit erreicht wird.

Nachteilig bei dieser Ausführung ist jedoch eine relativ schwierige Fertigung des hubvariablen Ventiltriebs.

Eine etwas andere Ausführungsform für einen gattungsgemäßen hubvariablen Ventiltrieb ist beispielsweise in der deutschen Offenlegungsschrift DE 10 2006 022 489 A1 beschrieben. Bei dieser Ausführungsform, von der die vorliegende Erfindung ausgeht, ist die Kulisse nicht ortsfest am Zylinderkopf angeordnet, sondern als separates Bauteil entweder an ein Wellenlager oder an den Zylinderkopf angeschraubt. Die Kulisse übernimmt durch je eine Nut zwischen den zwei Kulissenbahnen die seitliche Positionierung des Schwenkhebels relativ zum Rollenschlepphebel und zur Exzenterwelle. Zum Erreichen der Toleranzanforderung des Gesamtventiltriebs wird die Kulisse über eine Passschraube/Passbohrung im Zylinderkopf und in der Kulisse seitlich geführt.

Der Einsatz einer Passschraube zur seitlichen Positionierung erhöht den Bearbeitungsaufwand im Zylinderkopf und somit die Kosten Weiter fallen auch Kosten für die separate Schraube an. Weiter ist die Passbohrung in der Kulisse ist üblicherweise fertig gesintert und hat damit größere Toleranzen als eine bearbeitete Passbohrung. Die Gesamtanzahl der Toleranzen in diesem Passsystem (Bohrung-Zylinderkopf-Passschraube-Langlochkulisse) ist hoch und vergrößert damit die Seitenpositionstoleranz.

Aufgabe der vorliegenden Erfindung ist es, o. g. Nachteile zu vermeiden.

Diese Aufgabe wird durch die Merkmale im kennzeichnenden Teil des Patentanspruchs 1 gelöst.
Bei der Montage wird die Kulisse spielfrei an die Anschlagflächen gedrückt und mit einer Standardschraube verschraubt. Die Anzahl der Maße in der gesamten Toleranzkette ist somit deutlich reduziert; es sind keine Spiele vorhanden, die die Positionstoleranz zusätzlich vergrößern. Es wird keine Passschraube benötigt, im Zylinderkopf bzw. Wellenlager und in der Kulisse ist keine Passbohrungen zu fertigen.

Mit der Ausgestaltung gemäß Patentanspruch 2 können die Anschläge sowohl als plane Fläche, als gekrümmte Fläche oder als ballige Fläche ausgeführt sein.

Das Verfahren zur Montage der Kulisse gemäß Patentanspruch 3 vereinfacht die Montage gegenüber dem Stand der Technik erheblich und reduziert in vorteilhafter Weise die Herstellkosten.

Im Folgenden ist die Erfindung anhand von 3 Figuren näher erläutert.
- Fig. 1: zeigt eine Seitenansicht eines hubvariablen Ventiltriebs gemäß dem Stand der Technik.
- Fig. 2: zeigt eine Unteransicht einer erfindungsgemäßen Kulisse.
- Fig. 3: zeigt die erfindungsgemäße Kulisse verbaut an einem Wellenlager.

Im Folgenden gelten in den Fig. 1 bis 3 für gleiche Elemente die gleichen Bezugsziffern.

Fig. 1 zeigt einen Schnitt durch einen Zylinderkopf 4. Der Zylinderkopf 4 ist für eine Brennkraftmaschine mit Fremdzündung sowie einer Kraftstoffeinspritzung direkt in einen nicht dargestellten Zylinder der Brennkraftmaschine vorgesehen. Für jeden Zylinder sind zwei Gaswechseleinlass- und zwei Gaswechselauslassventile vorgesehen, wobei in Fig. 1 jeweils nur eines sichtbar ist. Einlassseitig, zwischen den Gaswechseleinlassventilen ist ein Kraftstoffinjektor 17 zur Kraftstoffeinspritzung in den Zylinder angeordnet. Zwischen den Gaswechselauslass- und den Gaswechseleinlassventilen ist ferner eine Zündkerze 18 angeordnet. Der Injektor 17 und die Zündkerze 18 ragen jeweils mit ihren Spitzen in den Zylinder der Brennkraftmaschine. Ferner verfügt der Zylinderkopf einlassseitig über einen hubvariablen Ventiltrieb 3. Der Ventiltrieb 3 verfügt über einen Schwenkhebel 5, der einerseits mit einem Rollelement 6 auf einen Schwingdrehpunkt 6' auf einer Kulissenbahn 1' einer Kulisse 1 und andererseits mit einer Steuerbahn 5' auf einem Zwischenelement 7 zu einem Gaswechselventil 8 spielfrei abgestützt ist. Der Schwenkhebel 5 ist zur Hubeinstellung der Gaswechselventile zwischen den Abstützpunkten einerseits von einem Nocken 9' einer Nockenwelle 9 entgegen einer Kraft einer Feder 10 gesteuert schwenkbar und andererseits der Schwingdrehpunkt 6' von einer Verstelleinrichtung 11, in diesem Ausführungsbeispiel ein Exzenter, zur Hubhöhenverstellung parallel zur Kulissenbahn 1' gesteuert verschiebbar. Dies ist - wie bereits erwähnt - ein bekannter Ventiltrieb gemäß dem Stand der Technik.

Fig. 2 zeigt eine Unteransicht auf die neue, erfindungsgemäße Kulisse 1. Die Kulisse 1 weist drei im rechten Winkel zueinander ausgerichtete Anschläge 12, 13, 14 gegenüber dem Wellenlager 2 auf und ist mit einer lösbaren Verbindung 15, dargestellt in Fig. 3, an das Wellenlager 2 montierbar. Durch den ersten Anschlag 12, der eine Montagefläche ist, ist eine exakte Höhe der Kulissenbahn 1' definiert. Durch den zweiten Anschlag 13, der parallel zur Nockenwelle 9 ausgerichtet ist, ist ein Abstand zur Nockenwelle 9 exakt definiert. Durch den dritten Anschlag 14, der normal zur Nockenwelle 9 ausgerichtet ist, ist eine exakte seitliche Lage der Kulissenbahnen 1' zum Wellenlager 2 definiert.

Die Anschläge 12, 13, 14 sind im dargestellten Ausführungsbeispiel mit einer Flächenberührung ausgeführt. In anderen Ausführungsbeispielen können die Anschläge jedoch auch durch eine Punkt- und/oder Linien- und/oder Flächenberührung dargestellt sein.

Fig. 3 zeigt eine Aufsicht auf eine erfindungsgemäße Kulisse 1, die auf einem Wellenlager 2 verbaut ist. Das Montagemittel 15 ist im vorliegenden Ausführungsbeispiel eine Schraube. In einem weiteren Ausführungsbeispiel kann die Kulisse 1 auch direkt an dem Zylinderkopf 4 verbaut werden.

Erfindungsgemäß erfolgt die Montage der Kulisse 1 auf dem Lagerstuhl 2 bzw. dem Zylinderkopf 4 mit folgenden Verfahrensschritten:
- Positionieren der Kulisse 1 mit allen drei Anschlägen 12, 13, 14 an das Wellenlager 2 oder den Zylinderkopf 4,
- Festziehen der lösbaren Verbindung 15 mit einem definierten Anzugsmoment.

Bei der Montage wird die Kulisse 1 spielfrei an die Anschlagsflächen 12, 13, 14 gedrückt und mit einer kostengünstigen Standardschraube verschraubt. Die Anzahl der Maße in der Toleranzkette ist dadurch deutlich reduziert; Es sind keine Spiele vorhanden, die die Positionstoleranz zusätzlich vergrößern würden. Es wird keine teure Passschraube benötigt, im Zylinderkopf 4, bzw. im Wellenlager 2 und in der Kulisse 1 sind keine Passbohrungen zu fertigen.

### Bezugszeichenliste:

- 1.: Kulisse
- 1': Kulissenbahn
- 2.: Wellenlager
- 3.: Ventiltrieb
- 4.: Zylinderkopf
- 5.: Schwenkhebel
- 5': Steuerbahn
- 6.: Rollenelement
- 6': Schwingdrehpunkt
- 7.: Zwischenelement
- 8.: Gaswechselventil
- 9.: Nockenwelle
- 9': Nocke
- 10.: Feder
- 11.: Verstelleinrichtung
- 12.: erster Anschlag
- 13.: zweiter Anschlag
- 14.: dritter Anschlag
- 15.: lösbare Verbindung
- 16.: Spielausgleichselement
- 17.: Injektor
- 18.: Zündkerze

## Patentansprüche

1. Hubvariabler Ventiltrieb (3) für eine Brennkraftmaschine, mit einer Kulisse (1), die an ein Wellenlager (2) oder einen Zylinderkopf (4) der Brennkraftmaschine montierbar ist, wobei der Ventiltrieb einen Schwenkhebel (5) umfasst, der einerseits mit einem Rollenelement (6) mit einem Schwingdrehpunkt (6') auf einer Kulissenbahn (1') der Kulisse (1) und andererseits mit einer Steuerbahn (5') auf einem Zwischenelement (7) zu einem Gaswechselventil (8) spielfrei abgestützt ist, wobei der Schwenkhebel (5) zur Hubeinstellung zwischen den Abstützpunkten einerseits von einem Nocken (9') einer Nockenwelle (9) entgegen einer Kraft einer Feder (10) gesteuert schwenkbar und andererseits der Schwingdrehpunkt (6') von einer Verstelleinrichtung (11) zur Hubhöhenverstellung parallel zur Kulissenbahn (1') gesteuert verschiebbar ist, **dadurch gekennzeichnet, dass** die Kulisse (1) drei im rechten Winkel zueinander ausgerichtete Anschläge (12, 13, 14) gegenüber dem Wellenlager (2) oder dem Zylinderkopf (4) aufweist und mit einer lösbaren Verbindung (15) spielfrei an das Wellenlager (2) oder den Zylinderkopf (4) montierbar ist, wobei der erste Anschlag (12) eine Montagefläche ist, durch den spielfrei eine Höhe der Kulissenbahn (1') definiert ist und wobei der zweite Anschlag (13) parallel zur Nockenwelle (9) ausgerichtet ist, durch den spielfrei ein Abstand zur Nockenwelle (9) definiert ist und wobei der dritte Anschlag (14) normal zur Nockenwelle (9) ausgerichtet ist, durch den spielfrei eine seitliche Lage zum Wellenlager (2) definiert ist.

2. Hubvariabler Ventiltrieb nach Patentanspruch 1,
**dadurch gekennzeichnet, dass** die Anschläge (12, 13, 14) durch eine Punkt- und/oder Linien- und/oder Flächenberührung dargestellt sind.

3. Verfahren zur Montage einer Kulisse (1) auf einem Lagerstuhl (2) oder einem Zylinderkopf (4) nach Patentanspruch 1 oder 2,
**gekennzeichnet, durch** folgende Verfahrensschritte:
- Positionieren der Kulisse (1) mit allen drei Anschlägen (12, 13, 14) an das Wellenlager (2),
- Festziehen der lösbaren Verbindung (15) mit einem definierten Anzugsmoment.

## Claims

1. A variable-stroke valve drive (3) for an internal combustion engine, comprising a connecting link (1) mounted on a shaft bearing (2) or a cylinder head (4) of the engine, wherein the valve drive has a rocking lever (5) supported without clearance at one end by a roller element (6) having a centre of oscillation (6') on a path (1') of the connecting link (1), the outer end being supported without clearance on a control path (5') leading to an intermediate element (7) leading to a gas change valve (8), wherein the rocking lever (5) is pivotable in controlled manner in order to adjust the stroke between the supporting points on the one hand of a cam (9') on a camshaft (9) against the force of a spring (10) and on the other hand the centre of oscillation (6') is adjustable in controlled manner by an adjusting device (11) for adjusting the height of stroke parallel to the path (1') of the connecting link, **characterised in that** the connecting link (1) has three stops (12, 13, 14) aligned at right angles to one another against the shaft bearing (2) or the cylinder head (4) and may be fitted with a releasable connection (15) without clearance against the shaft bearing (2) or the cylinder head (4), wherein the first stop (12) is an assembly surface for defining the height of the path (1') without clearance and wherein the second stop (13) is aligned parallel to the camshaft (9) and without clearance defines a distance to the camshaft (9) and wherein the third stop (14) is aligned at right angles to the camshaft (9) and without clearance defines a lateral position relative to the shaft bearing (2).

2. A variable stroke valve drive according to claim 1,
**characterised in that** the stops (12, 13, 14) are represented by point and/or line and/or surface contact.

3. A method of fitting a connecting link (1) on a thrust bearing (2) or a cylinder head (4) according to claim 1 or claim 2,
**characterised by** the following steps:
- positioning the connecting link (1) with all three stops (12, 13, 14) on the shaft bearing (2), and
- tightening the releasable connection (15) with a defined starting torque.

## Revendications

1. Entraînement de soupape (3) à levée variable de moteur thermique comportant :
- une coulisse (1) montée sur un palier d'arbre (2) ou une tête de cylindre (4) du moteur thermique,
- l'entraînement de soupape comprenant un culbuteur (5) appuyé sans jeu d'une part par un élément de roulement (6) avec un point de rotation de pivotement (6') sur un chemin (1') de la coulisse (1) et d'autre part, contre un chemin de commande (5') d'un élément intermédiaire (7) pour la soupape (8),
- le culbuteur (5) étant d'une part commandé de manière pivotante pour régler la levée entre les points d'appui d'une part par une came (9') d'un arbre à cames (9) contre la force d'un ressort (10) et d'autre part le point de rotation (6') est coulissé de manière commandée par l'installation de réglage (11) pour régler la levée, parallèlement au chemin de coulisse (1'),
entraînement **caractérisé en ce que**
- la coulisse (1) comporte trois butées (12, 13, 14) perpendiculaires l'une par rapport au palier d'arbre (2) ou à la tête de cylindre (4) et elle est montée sans jeu par une liaison amovible (15) sur le palier d'arbre (2) ou la tête de cylindre (4),
* la première butée (12) étant une surface de montage qui définit sans jeu la hauteur du chemin de coulisse (1'),
* la seconde butée (13) étant orientée parallèlement à l'arbre à cames (9) pour définir sans jeu la distance par rapport à l'arbre à cames (9), et
* la troisième butée (14) étant orientée perpendiculairement à l'arbre à cames (9) pour définir sans jeu la position latérale par rapport au palier d'arbre (2).

2. Entraînement de soupape de levée variable selon la revendication 1,
**caractérisé en ce que**
les butées (12, 13, 14) sont constituées par des contacts ponctuels et/ou linéaires et/ou surfaciques.

3. Procédé de montage d'une coulisse (1) sur un palier d'arbre (2) ou une tête de cylindre (4) selon la revendication 1 ou 2,
**caractérisé en ce qu'**
- on positionne la coulisse (1) avec les trois butées (12, 13, 14) sur le palier d'arbre (2),
- on serre la liaison amovible (15) avec un couple de serrage défini.
